# EUROPÄISCHE PATENTSCHRIFT

(11) **EP 2 897 813 B1**
(45) Veröffentlichungstag und Bekanntmachung des Hinweises auf die Patenterteilung: **12.06.2019**
(21) Anmeldenummer: 13730233.7
(22) Anmeldetag: 18.06.2013
(51) Int. Cl.: B42F 7/14, B65D 6/00, B65D 6/10, B65D 3/10

(54) **ARCHIVKARTON**
ARCHIVAL CARDBOARD
BOÎTE D'ARCHIVES

(30) Priorität: 20.09.2012 DE 202012103612 U
(43) Veröffentlichungstag der Anmeldung: 29.07.2015
(73) Patentinhaber: Scheidt, Markus, 32120 Oetinghausen (DE)
(72) Erfinder: Scheidt, Markus, 32120 Oetinghausen (DE)
(74) Vertreter: Ter Meer Steinmeister & Partner
(86) Internationale Anmeldenummer: PCT/EP2013/062617
(87) Internationale Veröffentlichungsnummer: WO 2014/044424

(56) Entgegenhaltungen:
- EP-A1- 0 846 633
- EP-A1- 1 842 781
- GB-A- 2 188 307
- US-A- 1 407 688
- US-A- 5 772 029

## Beschreibung

Die Erfindung betrifft einen Archivkarton dessen Wände aus mikroperforiertem Kunststoff bestehen..

Unter einem Archivkarton versteht man einen Verpackungsbehälter, der zur Archivierung, d. h., zur langfristigen Aufbewahrung von Objekten, insbesondere von Dokumenten dient.

In den meisten Ländern sind die Anforderungen, die ein solcher Archivkarton erfüllen muss, in einschlägigen Normen geregelt, beispielsweise in der Norm ISO 16245. Insbesondere darf der Archivkarton keine Substanzen enthalten und keine physikalischen Eigenschaften aufweisen, die dem Archivgut schaden könnten. Das Wandmaterial soll eine bestimmte mechanische Festigkeit und Beständigkeit haben und eine abriebfeste und lichtbeständige Oberfläche aufweisen und säurefrei sein (pH-Wert < 7,5). Weiterhin muss das Material einen bestimmten Wasserwiderstand aufweisen.

Herkömmliche Archivkartons sind typischerweise als quaderförmige Kartons mit Stülpdeckel ausgebildet. Als Wandmaterial wird bisher 1,5 mm dicke Vollpappe verwendet. Die Leimungen müssen frei von Weichmacher sein, und als Befestigungsmaterial dürften ausschließlich korrosionsfreie Drähte und Nieten verwendet werden.

Ein Archivkarton aus Kunststoff ist aus US 5 772 029 A bekannt. GB 2 188 307 A zeigt einen Karton, dessen Wände durch Hohlkammer-Stegplatten gebildet werden.

Aufgabe der Erfindung ist es, einen Archivkarton mit verbesserten physikalischen und chemischen Eigenschaften zu schaffen.

Diese Aufgabe wird erfindungsgemäß dadurch gelöst, dass die Wände durch Hohlkammer-Stegplatten gebildet werden, jede Hohlkammer-Stegplatte zwei parallele Wände aufweist, die durch Stege verbunden sind und in denen sich die Mikroporen befinden, und dass die Mikroporen in einem regelmäßigen Raster und mit solchen Abständen angeordnet sind, dass jede Hohlkammer der Hohlkammer-Stegplatten mindestens eine Reihe von Mikroporen enthält.

Mit Kunststoff als Wandmaterial lassen sich die physikalischen und chemischen Eigenschaften, insbesondere Säurefreiheit und Wasserwiderstand, in besonders günstiger Weise erfüllen. Das Material zeichnet sich dabei durch eine hohe mechanische Festigkeit und Abriebfestigkeit und eine entsprechend große Haltbarkeit aus. Durch die Mikroperforation der Wände lässt sich ein Luftaustausch erreichen, der mit dem Luftaustausch bei herkömmlichen Archivkartons aus Pappe vergleichbar ist und sich zudem durch entsprechende Wahl der Porengröße und -dichte auf einfache Weise optimieren lässt.

Vorteilhafte Ausgestaltungen der Erfindung sind in Unteransprüchen angegeben.

In einer vorteilhaften Ausführungsform beträgt der Durchmesser der Poren nicht mehr als 1,0 mm. Besonders bevorzugt ist ein Porendurchmesser von etwa 0,2 mm. Die Poren können beispielsweise in einem quadratischen Raster angeordnet sein, mit einem Porenabstand in der Größenordnung von etwa 3 bis 5 mm.

Ein besonders geeignetes Kunststoffmaterial ist Polypropylen, das vorzugsweise durch geeignete Additive flammhemmend ausgerüstet ist. Durch weitere Additive, beispielsweise durch Substanzen, die Silberionen enthalten, können antibakterielle und fungizide Eigenschaften erreicht werden.

Im folgenden wird ein Ausführungsbeispiel anhand der Zeichnung näher erläutert.

Es zeigen:
- Fig. 1: eine perspektivische Ansicht eines Archivkartons;
- Fig. 2: einen vergrößerten horizontalen Schnitt durch eine Ecke des Archivkartons mit aufgesetztem Stülpdeckel, und
- Fig. 3: eine Teilansicht einer Wand des Archivkartons.

Der in Fig. 1 gezeigte Archivkarton weist einen quaderförmigen Behälter 10 und einen gleichfalls quaderförmigen Stülpdeckel 12 auf, der mit geringem Spiel auf den Behälter aufsetzbar ist. Der Grundriss des Behälters 10 ist beispielsweise an die Maße von Dokumenten im DIN-A4-Format angepasst. Der Behälter weist einen Boden 14, kurze Seitenwände 16 und lange Seitenwände 18 auf. Sowohl der Boden 14 als auch die Seitenwände 16 und 18 bestehen aus mikroperforiertem Kunststoff, beispielsweise aus Polypropylen. Die Seitenwände 16 und 18 können in bekannter Weise über Faltlinien in einem Stück mit dem Boden 14 verbunden sein. Die kurzen und langen Seitenwände 14, 16 können an den vertikalen Kanten des Behälters beispielsweise durch Verschweißung miteinander verbunden sein, so dass weder eine Beleimung noch sonstiges Befestigungsmaterial wie Drähte oder Nieten benötigt werden. Die Seitenwände können beispielsweise unmittelbar an den Kanten des Behälters 10 auf Stoß miteinander verschweißt sein, so dass anders als bei einem Pappkarton auch keine überlappenden Klebelaschen benötigt werden. Wahlweise kann jedoch an den Kanten auch eine gewisse Überlappung vorgesehen sein, wie später noch näher beschrieben werden wird.

Der Stülpdeckel 12 weist ebenfalls einen Boden 20, kurze Seitenwände 20 und lange Seitenwände 24 auf und hat - abgesehen von geringfügig anderen Abmessungen - den gleichen Aufbau wie der Behälter 10, so dass er mit geringem Spiel auf den Behälter 10 ausgestülpt werden kann, um diesen zu verschließen.

Die Böden 14, 20 und sämtliche Seitenwände des Behälters 10 und des Stülpdeckels 12 sind vorzugsweise als Hohlkammer-Stegplatten 26 ausgebildet, wie in Fig. 2 gezeigt ist. Jede der Hohlkammer-Stegplatten 26 hat parallele Wände 28, die die Innen- und Außenflächen des Behälters bzw. des Stülpdeckels bilden und durch rechtwinklig dazu, vorzugsweise in vertikaler Richtung, verlaufende Stege 30 miteinander verbunden sind. Durch die Wände 28 und je zwei Stege 30 werden somit Hohlkammern 32 gebildet, die einen rechteckigen, im gezeigten Beispiel quadratischen Querschnitt mit einer Kantenlänge in der Größenordnung von beispielsweise 3 bis 5 mm haben.

In beiden Wänden 28 sind Mikroporen 34 gebildet, die im gezeigten Beispiel die Form kreisrunder durchgehender Löcher mit einem Durchmesser von 0,2 mm haben. Wie in Fig. 2 zu erkennen ist, sind die Mikroporen 34 in einen quadratischen Raster angeordnet, wobei der Abstand so bemessen ist, dass jede Hohlkammer 32 zwei Reihen von Mikroporen 34 enthält und die Mikroporen in den beiden parallelen Wänden 28 der Hohlkammer-Stegplatte 26 miteinander fluchten. Auf die Weise wird eine gewisse Luftdurchlässigkeit des Behälters 10 und des Stülpdeckels 12 erreicht und somit gewährleistet, dass sich das Archivgut in einer Atmosphäre befindet, deren Zusammensetzung derjenigen in dem Archivraum außerhalb des Archivkartons entspricht.

In dem in Fig. 2 dargestellten Beispiel ist die äußere Wand 28 der kurzen Seitenwand 22 des Stülpdeckels 12 an den Enden jeweils zu einer Schweißlasche 36 verlängert, die um 90° umgefaltet ist und an der inneren Oberfläche der langen Seitenwand 24 des Stülpdeckels anliegt. Entsprechend ist bei dem Behälter 10 die äußere Wand 28 der langen Seitenwand 18 zu einer Schweißlasche 38 verlängert, die rechtwinklig umgefaltet ist und an der Außenfläche der kurzen Seitenwand 16 des Behälters anliegt. Die Schweißlaschen 36, 38 erlauben es, die Wände des Behälters und des Stülpdeckels an den Kanten stabil miteinander zu verschweißen, und dienen zugleich als Abstandshalter, die gewährleisten, dass zwischen dem Behälter 10 und dem Stülpdeckel 12 an allen vier Seitenwänden ein gewisser Spalt 40 besteht. Dadurch ist ein Luftaustausch über die Mikroporen 34 auch dann gewährleistet, wenn die Mikroporen des Stülpdeckels und des Behälters nicht miteinander fluchten.

## Patentansprüche

1. Archivkarton, dessen Wände (16, 18, 22, 24) aus mikroperforiertem Kunststoff bestehen, **dadurch gekennzeichnet, dass** die Wände (16, 18, 22, 24) durch Hohlkammer-Stegplatten (26) gebildet werden, jede Hohlkammer-Stegplatte (26) zwei parallele Wände (28) aufweist, die durch Stege (30) verbunden sind und in denen sich die Mikroporen (34) befinden, und dass die Mikroporen (34) in einem regelmäßigen Raster und mit solchen Abständen angeordnet sind, dass jede Hohlkammer (32) der Hohlkammer-Stegplatten (26) mindestens eine Reihe von Mikroporen (34) enthält.

2. Archivkarton nach Anspruch 1, bei dem der Kunststoff Polypropylen ist.

3. Archivkarton nach Anspruch 1 oder 2, der einen quaderförmigen Behälter (10) und einen Stülpdeckel (12) aufweist und bei dem sowohl die Seitenwände (16, 18) des Behälters (10) als auch die Seitenwände (22, 24) des Stülpdeckels (12) und vorzugsweise auch die Böden (14, 20) des Behälters und des Stülpdeckels aus dem mikroperforierten Kunststoff bestehen.

4. Archivkarton nach einem der vorstehenden Ansprüche, bei dem die Mikroporen (34) der beiden parallelen Wände (28) der Hohlkammer-Stegplatten (26) miteinander fluchten.

5. Archivkarton nach einem der vorstehenden Ansprüche, bei dem die Mikroporen einen Durchmesser von höchstens 1 mm, vorzugsweise höchstens 0,3 mm haben.

6. Archivkarton nach einem der vorstehenden Ansprüche, bei dem die aus dem mikroperforierten Kunststoff gebildeten Wände flammhemmend ausgerüstet sind.

7. Archivkarton nach einem der vorstehenden Ansprüche, bei dem der Kunststoff der Wände antibakterielle und/oder fungizide Additive enthält.

## Claims

1. An archive box, the walls (16, 18, 22, 24) of the archive box consisting of micro-perforated plastics, **characterised in that** the walls (16 18, 22, 24) are formed by chambered multi-wall sheets (26), each multi-wall sheet (26) has to parallel walls (28) that are interconnected by webs (30) and in which the micro-pores (34) are formed, and the micro-pores (34) are arranged in a regular raster and with inter-pore spacings such that each hollow chamber (32) of the chambered multi-wall sheets (26) contains at least one row of micro-pores (34).

2. The archive box according to claim 1, when the plastics is polypropylene.

3. The archive box according to claim 1 or 2, comprising a cuboid container (10) and a slip lid (12), wherein the side walls (16, 18) of the container (10) as well as the side walls (22, 24) of the slip lid (12) and preferably also the walls of the bottoms (14, 20) of the container and the lid consist of micro-perforated plastics.

4. The archive box according to any of the preceding claims, wherein the micro-pores of the two parallel walls (28) of the chambered multi-wall sheets (26) are aligned with one another.

5. The archive box according to any of the preceding claims, wherein the micropores have a diameter of not more of 1 mm, preferably not more than 0.3 mm.

6. The archive box according to any of the preceding claims, wherein the walls made of the micro-perforated plastics are treated to be flame-retarding.

7. The archive box according to any of the preceding claims, wherein the plastics of the walls includes antibacterial and/or fungicidal additives.

## Revendications

1. Carton d'archives dont les parois (16, 18, 22, 24) sont constituées d'une matière plastique microperforée, **caractérisé en ce que** les parois (16, 18, 22, 24) sont formées par des plaques nervurées alvéolaires (26), chaque plaque nervurée alvéolaire (26) comporte deux parois parallèles (28) qui sont reliées par des nervures (30) et dans lesquelles se trouvent les micropores (34), et **en ce que** les micropores (34) sont agencés suivant une trame régulière et à des distances telles que chaque alvéole (32) des plaques nervurées alvéolaires (26) contient au moins une série de micropores (34).

2. Carton d'archives selon la revendication 1, dans lequel la matière plastique est le polypropylène.

3. Carton d'archives selon la revendication 1 ou 2, comportant un conteneur parallélépipédique (10) et un couvercle télescopique (12) et dans lequel aussi bien les parois latérales (16, 18) du conteneur (10) que les parois latérales (22, 24) du couvercle télescopique (12), et de préférence également les corps (14, 20) du conteneur et du couvercle télescopique sont constitués de la matière plastique microperforée.

4. Carton d'archives selon l'une des revendications précédentes, dans lequel les micropores (34) des deux parois parallèles (28) des plaques nervurées alvéolaire (26) sont alignés les uns par rapport aux autres.

5. Carton d'archives selon l'une des revendications précédentes, dans lequel les micropores ont un diamètre d'au plus 1 mm, de préférence d'au plus 0,3 mm.

6. Carton d'archives selon l'une des revendications précédentes, dans lequel les parois formées à partir de la matière plastique microperforée sont traitées de manière à retarder la combustion.

7. Carton d'archives selon l'une des revendications précédentes, dans lequel la matière plastique des parois contient des additifs antibactériens et/ou fongicides.
